# EUROPÄISCHE PATENTSCHRIFT

(11) **EP 1 326 739 B1**
(45) Veröffentlichungstag und Bekanntmachung des Hinweises auf die Patenterteilung: **22.09.2004**
(21) Anmeldenummer: 01988648.0
(22) Anmeldetag: 13.10.2001
(51) Int. Cl.: B26B 19/46, B26B 19/38

(54) **ELEKTRISCH BETRIEBENES HAARENTFERNUNGSGERÄT**
ELECTRICALLY OPERATED HAIR REMOVAL DEVICE
APPAREIL ELECTRIQUE POUR EXTRAIRE DES POILS

(30) Priorität: 20.10.2000 DE 10052296
(43) Veröffentlichungstag der Anmeldung: 16.07.2003
(73) Patentinhaber: Braun GmbH, 61476 Kronberg (DE)
(72) Erfinder: BADER, Raoul, 55130 Mainz (DE); GRADL, Matthias, 96145 Sesslach (DE); HOTTENROTT, Sebastian, D-65510 Idstein-Wörsdorf (DE); JUNK, Peter, 61389 Seelenberg (DE); KLEEMANN, Christof, 65760 Eschborn (DE); MEISS, Michael, 61169 Friedberg (DE); NEUMANN, Uwe, 96050 Bamberg (DE); ODEMER, Michael, 61194 Niddatal-Assenheim (DE); REKLAU, Andreas, D-96450 Coburg (DE); STÖRKEL, Jens, 60433 Frankfurt (DE); TOIVANEN, Petri, 1610 Kopenhagen (DK); WINKLER, Till, 61476 Kronberg (DE); WOLF, Jürgen, 65830 Kriftel (DE)
(86) Internationale Anmeldenummer: PCT/EP2001/011864
(87) Internationale Veröffentlichungsnummer: WO 2002/034482

(56) Entgegenhaltungen:
- EP-A- 0 069 468
- US-A- 3 770 950

## Beschreibung

Die Erfindung betrifft ein elektrisch betriebenes Haarentfernungsgerät nach dem Oberbegriff des Patentanspruches 1.

Ein derartiges Haarentfernungsgerät ist aus der EP 0 069 468 A1 bekannt. Der dort gezeigte elektrische Trockenrasierer besitzt ein Gehäuse und ein translatorisch oszillierend angetriebenes Untermesser, welches sich unter einer Scherfolie befindet. Innerhalb des Gehäuses ist in einem dem Scherkopf benachbarten Bereich unterhalb des Untermessers eine elektrische Lampe angeordnet, welche sowohl das Untermesser, als auch die Scherfolie mit gleichförmigem Licht durchleuchtet und damit die zu rasierende Hautstelle beleuchtet. Bei diesem Rasierapparat wird zwar durch die elektrische Beleuchtungseinrichtung der Scherkopf und damit auch die zu rasierende Hautpartie beleuchtet, die gleichförmige Beleuchtung mit einer stetig strahlenden Lichtquelle läßt jedoch keine geeignete Visualisierung des mechanischen Arbeitssystems mit seinen relativ zu einander bewegten Arbeitselementen oder gar eine Signalisierung einer Geschwindigkeits- und /oder Schwingungskomponente des Systems zu.

Der Erfindung liegt daher die Aufgabe zugrunde, ein elektrisch betriebenes Haarentfernungsgerät der oben angegebenen Art dahingehend zu verbessern, daß bei geringem baulichen Aufwand eine besonders gute Visualisierung des mechanischen Arbeitssystems mit seinen relativ zu einander bewegten Arbeitselementen erzielt wird.

Außerdem soll eine bestmögliche Beleuchtung des Arbeitssystems und der eigentlichen Arbeitsfläche des Gerätes sichergestellt werden.

Diese Aufgabe wird erfindungsgemäß durch die kennzeichnenden Merkmale des Anspruches 1 gelöst.

Die erfindungsgemäße Lösung zeichnet sich dadurch aus, daß mit einfachen Mitteln eine selbsterklärende, sehr anschauliche und beeindruckend klare Darstellung der Systemdynamik und seiner evtl. Veränderungen erreicht wird.

Eine bevorzugte Ausführungsform der Erfindung sieht vor, daß das benötigte Licht direkt an der Arbeitsfläche des Gerätes erzeugt wird oder dort zumindest unmittelbar zur Verfügung steht. Dies wird dadurch erreicht, daß eine Beleuchtungseinrichtung in mindestens einem der Arbeitselemente integriert ist, und ermöglicht nicht nur eine optimale Beleuchtung der Arbeitsfläche, sondern bietet zusätzlich auch die Möglichkeit, durch entsprechende Lichtsignale, welche beispielsweise durch Blinken, Veränderung der Helligkeit, Wechseln der Farbe und dergleichen erzeugt werden können, dem Benutzer betriebs relevante Eigenschaften oder Informationen anzuzeigen, ohne daß er seinen Blick von der eigentlichen Arbeitsfläche abwenden muß.

Eine derartige Visualisierung von Systemeigenschaften unmittelbar im Sichtfeld des Benutzers erhöht den Bedienungskomfort und den Gebrauchswert eines solchen Gerätes entscheidend

Bei einer weiteren Ausführungsform der Erfindung ist die Beleuchtungseinrichtung in mindestens einem bewegten Arbeitselement, insbesondere in einem angetriebenen Untermesser oder einer angetriebenen Epilationswalze ,vorgesehen, wodurch dem Benutzer des Haarentfernungsgerätes dessen Dynamik besonders eindrucksvoll dargestellt werden kann.

Eine ideale Darstellungsmöglichkeit ist gegeben, wenn die Frequenz der Lichtsignale im Bereich von etwa +/- 20% der Frequenz der Bewegung der Arbeitselemente liegt. Auf diese Weise können stehende oder aber auch sich sehr langsam bewegende Bilder einer hochdynamischen bzw. hochfrequenten Bewegung erzeugt werden.

Um eine starke Systembeleuchtung zu erzielen, weist die Beleuchtungseinrichtung mindestens einen Lichtleiter auf, wobei es von Vorteil ist, wenn die Beleuchtungseinrichtung aus mindestens einem Lichtleiter, welcher an einem relativ zu einem anderen Arbeitselement und/oder zum Gehäuse bewegbaren Arbeitselement angeordnet ist, und aus mindestens einer an einem Gehäuseabschnitt angeordneten Lichtquelle, deren Lichtstrahlen in den Lichtleiter einkoppeln, besteht. Wenn die Ankopplung der Lichtstrahlen der Lichtquelle kontaktlos über einen Luftspalt erfolgt, läßt sich auf einfache Weise die Beleuchtung angetriebener Bauteile realisieren. Selbstverständlich kann die Lichtquelle auch direkt in mindestens einem der Arbeitselemente angeordnet sein

Die Lichtquelle ist im Hinblick auf Energieverbrauch, Bauvolumen und Leuchtkraft vorteilhafterweise durch mindestens eine Leuchtdiode gebildet; zumal sich Leuchtdioden besonders für pulsierenden Betrieb und für die Darstellung von unterschiedlichen Farben eignen.

Bei einer vorteilhaften Ausführungsform der Erfindung ist das Arbeitssystem ein Schersystem mit einer Scherfolie und einem relativ zu diesem bewegbaren Untermesser, welches rotierend oder translatorisch angetrieben ist, oder es besteht aus zwei relativ zu einander bewegbaren Schneidkämmen. Bei einer weiteren vorteilhaften Ausführungsform der Erfindung ist das Arbeitssystem ein Epilationssystem mit relativ zu einander bewegbaren Pinzetten.

Weitere Ziele, Merkmale, Vorteile und Anwendungsmöglichkeiten der vorliegenden Erfindung ergeben sich aus der nachfolgenden Beschreibung der Ausführungsbeispiele. Dabei bilden alle beschriebenen oder bildlich dargestellten Merkmale für sich oder in beliebiger Kombination den Gegenstand vorliegender Erfindung, auch unabhängig von ihrer Zusammenfassung in den Ansprüchen oder deren Rückbeziehung.

In der Zeichnung sind mehrere Ausführungsformen der Erfindung dargestellt, wobei
- Fig. 1: eine Prinzipskizze eines Scherkopfes,
- Fig. 1A: eine Seitenansicht des Untermessers gemäß Fig. 1,
- Fig. 2A: eine Seitenansicht eines Mehrfachscherkopf mit zwei Untermessern
- Fig. 2B: eine Vorderansicht eines Mehrfachscherkopf gemäß Fig. 2A
- Fig. 2C: eine Draufsicht auf einen Mehrfachscherkopf gemäß Fig. 2A oder 2B
- Fig. 3: eine weitere Ausführungsform eines Scherkopfes,
- Fig. 3A: eine Ausführungsform einer Lichtquelle,
- Fig. 4: eine Darstellung des Bewegungsverlaufs eines angetriebenen Untermessers und
- Fig. 5: den Epilierkopf eines elektrischen Epilationsgerätes zeigt.

In Fig. 1 ist schematisch ein Ausschnitt aus einem Scherkopf eines elektrischen Rasierapparates skizziert. Dieser Scherkopf besteht in an sich bekannter Weise im wesentlichen aus einer Scherfolie 1 mit Öffnungen 2, welche über ein Untermesser 3 gespannt ist, welches, wie durch den Pfeil 4 angedeutet ist, in geeigneter Weise translatorisch oszillierend angetrieben wird. Das Untermesser 3 ist als sogenannter Klingenblock mit einer Vielzahl von parallel in Reihe nebeneinander angeordneten Klingen 5 ausgebildet. Der Messerblock bzw. die Klingen 5 liegen unter elastischer Vorspannung an der Scherfolie 1 an, so daß in die Öffnungen 2 eingefädelte Haare zwischen dem Lochrand der entsprechenden Öffnung 2 und der Klinge 5, deren Oszillationsamplitude größer ist als die Ausdehnung der Öffnungen 2, abgeschert werden.

Wie insbesondere der Fig. 1A zu entnehmen ist, besitzen die Klingen 5 in etwa die Kontur eines halben Kreisringes. Durch die Klingen 5 hindurch ist ein Lichtleiter 6, der etwa einen halbkreisförmigen Querschnitt hat, hindurchgeführt. Dieser erstreckt sich über die gesamte Länge des Untermessers 3.

Seitlich des Untermessers 3, den Stirnflächen des Lichtleiters 6 gegenüberliegend, befindet sich jeweils eine Lichtquelle 7, die am nicht dargestellten Scherkopfgehäuse befestigt ist. Zwischen der jeweiligen Lichtquelle 7 und dem Lichtleiter 6 ist jeweils ein Farbfilter 8 bzw. 9 mit sich von einander unterscheidender Farbe angeordnet, um Lichtstrahlen mit zwei verschiedenen Farben in den Lichtleiter 6 einkoppeln zu können. Die Lichtquellen 7 sind vorzugsweise als Leuchtdioden ausgeführt und (zeichnerisch nicht dargestellt) über einen Signalgenerator mit einer Stromquelle verbunden. Bei Verwendung von LED's in entsprechenden Farben als Lichtquellen können die Farbfilter selbstverständlich entfallen.

Das über die Stirnflächen des Lichtleiters 6 eingekoppelte Licht kann nun zwischen den Klingen 5 austreten und ist von außen durch die Öffnungen 2 zum einen für den Benutzer sichtbar und zum anderen kann die zu rasierende Hautfläche beleuchtet werden. Dadurch, daß die Lichtquellen 7 in geeigneter Relation zur Oszillationsfrequenz des Untermessers stroboskopisch betrieben, d.h. blitzlichtartig ein- und ausgeschaltet werden, läßt sich die Dynamik des Schersystems sehr eindrucksvoll visualisieren.

Durch den Stroboskopieeffekt läßt sich dann für den Benutzer beispielsweise ein stehendes Bild des Schersystems erzeugen, wenn die Frequenz der Lichtsignale exakt der Oszillationsfrequenz des Schersystems oder einem ganzzahligen Teil der Oszillationsfrequenz entspricht. Weicht dagegen die Frequenz der Lichtsignale um eine gewisse, nicht all zu große Differenz innerhalb von einem bestimmten Bereich von beispielsweise plus/minus 20 % von der Oszillationsfrequenz des Schersystems ab, so läßt sich für den Benutzer eine bildhafte Darstellung des Untermessers erreichen, welche eine langsame Seitwärtsbewegung in die eine oder andere Oszillationsrichtung zeigt. Durch eine entsprechende Variation der Frequenz der Lichtpulsation ist es daher möglich, dem Benutzer bestimmte Betriebszustände oder Eigenschaften des Rasierers anzuzeigen.

So kann beispielsweise ein Anzeigekonzept vorsehen, daß für den Benutzer immer dann ein stehendes Bild des Schersystems erzeugt wird, wenn mindestens ein Systemparameter, wie beispielsweise Verschmutzungsgrad, Akku- oder Batterieladung oder dergleichen, nicht optimal ist. Dagegen wird ein sich langsam in Oszillationsrichtung bewegendes Bild des Schersystems angezeigt, wenn der oder die Systemparameter in optimalem bzw. noch als ausreichend eingestuftem Zustand sind.

Soll zum Beispiel durch den Stroboskopieeffekt der Verschmutzungszustand des Rasierers angezeigt werden, so erfolgt die Ansteuerung der Lichtquelle 7 mit einer Frequenz, welche von der Oszillationsfrequenz des Schersystems um ein bestimmtes Maß abweicht, wenn der Rasierer vollkommen gereinigt ist. Mit zunehmender Verschmutzung des Schersystems durch den Gebrauch wird diese Abweichung sukzessive bis auf Null reduziert. Dem Benutzer wird dann durch ein stehendes Abbild des Schersystems signalisiert, daß er nun eine Reinigung vorzunehmen hat. Die Steuerung dieser Abweichung kann beispielsweise durch eine an sich bekannte Zählvorrichtung für die stattfindenden Schnittereignisse erfolgen.

Auch durch ein Verändern der Farbe der Beleuchtung läßt sich natürlich eine Information für den Benutzer anzeigen. Hierzu können beispielsweise die Lichtquellen mit den unterschiedlichen Farbfiltern oder Leuchtdioden entsprechender Farbe wechselweise betrieben werden; es ist jedoch auch möglich, durch entsprechende gleichzeitige Ansteuerung eine Farbmischung zu erzeugen oder auch eine kontinuierliche Farbveränderung über die gesamte Scherkopflänge darzustellen.

Der in den Fig. 2A-2C dargestellte Zweifachscherkopf besitzt zwei Untermesser 3, welche mit einer Vielzahl von Klingen 5 versehen sind, und welche, wie bereits anhand Fig. 1 erläutert, angedrückt an eine nicht dargestellte Scherfolie oszillierend angetrieben werden. Zwischen den beiden Untermessern 3 kann zusätzlich noch in an sich bekannter Weise ein Mittelschneider zum Schneiden von längeren und/oder an der Haut anliegenden Haaren angeordnet sein, der sich aus zwei kammartigen Klingen zusammensetzt, wovon die eine Klinge oszillierend angetrieben wird; damit wäre dann ein sogenannter Dreifachscherkopf gebildet.

In beiden Untermessern 3 sind jeweils Lichtleiter 6 integriert, welche sich über deren gesamte Länge erstrecken. Vor mindestens einer Stirnseite der jeweiligen Lichtleiter 6 ist eine Lichtleitergabel 11 angeordnet, die am Scherkopfgehäuse 12 befestigt ist. Dabei liegen die Enden 13 und 14 dieser Lichtleitergabel 11 unmittelbar gegenüber der Stirnseite jeweils eines Lichtleiters 6, so daß über sie Licht in die Lichtleiter eingekoppelt werden kann. Das dritte Ende 15 der Lichtleitergabel 11 ist in Form eines Kreissektors mit einem sich nach unten erweiternden Querschnitt ausgebildet und befindet sich mit seinem bogenförmigen Abschluß gegenüberliegend der Stirnseite eines weiteren Lichtleiters 18.

Das Scherkopfgehäuse 12 ist um die Achse 16 schwenkbar in dem Scherkopfhalter 17 gelagert. Der Lichtleiter 18 ist im Rasierergehäuse 19 befestigt und ragt nach oben aus diesem heraus in das Scherkopfgehäuse 12 hinein. Unmittelbar vor der der Lichtleitergabel 11 gegenüberliegenden Stirnseite 20 des Lichtleiters 18 ist eine Lichtquelle 7 angeordnet, deren Lichtstrahlen direkt in den Lichtleiter 18 eingekoppeln. Der Winkel zwischen den Schenkeln des Kreissektors entspricht dem maximalen Schwenkwinkel des Scherkopfgehäuses 12 gegenüber dem Rasierergehäuse 19 bzw. dem Scherkopfhalter 17. Durch die kreissektorförmige Ausbildung des Endes 15 der Lichtleitergabel 11 ist sicher gestellt, daß in jeder Schwenkposition des Scherkopfgehäuses 12 relativ zum Rasierergehäuse 19 Licht von der Lichtquelle 7 bzw. dem Lichtleiter 18 aus in die Lichtleitergabel 11 eingekoppelt werden kann. Das am Ende 15 in die Lichtleitergabel 11 eingespeiste Licht wird an der Verzweigung 21 in zwei jeweils in voneinander entgegengesetzte Richtungen geleitete Anteile aufgeteilt. Diese beiden Teillichtströme werden dann an der jeweiligen Umlenkstelle 22 bzw. 23 noch einmal um 90° umgelenkt und anschließend treten sie an den Enden 13 bzw. 14 der Lichtleitergabef 11 aus.

Durch die Verwendung der Lichtleitergabel 11 ist nur eine Lichtquelle 7 zum Beleuchten zweier Untermesser 3 erforderlich. Die Lichtquelle 7 kann dabei auch direkt an der Leiterplatte des Rasierapparates angeordnet sein, was eine elektrische Leitung in den Scherkopf erspart. Dies ist insbesondere dann von Vorteil, wenn der Scherkopf abwaschbar sein soll.

Bei einem zeichnerisch nicht dargestellten Scherkopf ist vorgesehen, daß sich zusätzlich zur Oszillation der Untermesser 3 auch noch das Scherkopfgehäuse 12 und damit die Scherfolie im Gegentakt zur Bewegung des Untermessers oszillierend bewegt; d.h. das Scherkopfgehäuse 12 ist sowohl um die Achse 16 schwenkbar als auch in Längsrichtung schwingend antreibbar. Bei einer solchen Ausführungsform bietet die Verwendung der Lichtleitergabel 11 vorteilhaft die Möglichkeit, daß sich die Lichtquelle 7 nicht auf einem angetriebenen, sondern auf einem ruhenden Bauteil, nämlich der Leiterplatte, befindet.

Um verschiedene Farben darstellen zu können, ist es möglich, die Enden 13 bzw. 14 mit unterschiedlichen Farbfiltern zu versehen. Wird beidseitig der Untermesser 3 eine solche Lichtleitergabel verwendet, so lassen sich mit geringem Aufwand mindestens vier unterschiedliche Farben in den Lichtleitern 6 der Untermesser darstellen.

Fig. 3 zeigt eine Scherkopfausführung, bei welcher die Lichtquelle 7 auf einem bewegtenTeil des Scherantriebssystems angeordnet ist. Der Scherkopf umfaßt eine Scherfolie 1, die in an sich bekannter Weise in einem Wechselrahmen 30 gehalten ist, der wiederum am Scherkopfgehäuse 12 befestigt ist. Das/die Untermesser 3 nimmt der Messerkopfträger 31 auf, der über die Schwingbrücke 32 mit dem Gehäuseabschnitt 33 verbunden ist. Der Messerkopfträger 31 ist auf der dem Untermesser 3 gegenüberliegenden Seite mit einer Mitnehmernut 34 versehen, welche der Aufnahme eines zeichnerisch nicht dargestellten Antriebsexzenters, einer Antriebskurbel oder dergleichen dient. Hierdurch wird in Verbindung mit den als Gelenke wirkenden, in Schwingungsrichtung biegeweichen blattfederartigen Abschnitten 35, 36 der Schwingbrücke 32 ein in Längsrichtung der Untermesser 3 oszillierend bewegbares Schwingungssystem gebildet.

Entlang der Abschnitte 35, 36 der Schwingbrücke 32 verlaufen elektrische Leitungen 37 und 38, die die Lichtquelle 7 mit den elektrischen Kontaktierungspunkten 39, 40 verbinden. Bei einer Schwingbrücke aus Kunststoff können die elektrische Leitungen 37 und 38 in das Material der Schwingbrücke integriert sein; im Ausführungsbeispiel werden zwei metallische Schwingbrückenhälften, die elektrisch von einander isoliert sind, eingesetzt, die dann selbst die elektrischen Leitungen bilden. Die elektrischen Kontaktierungspunkte 39, 40 sind (zeichnerisch nicht dargestellt) über einen Signalgenerator mit einer Stromquelle verbunden. Zwischen dem/den Untermesser(n) 3 und der Lichtquelle 7 verläuft ein Lichtleiter 41, der mit dem/den Untermesser(n) 3 verbunden ist, und sich von der Lichtquelle 7 aus in Richtung Untermesser 3 hin trichterförmig bis auf etwa die gesamte Untermesserlänge erweitert. Somit kann der Scherkopf über seine gesamte Erstreckung durch eine Lichtquelle mit vergleichsweise geringer Abmessung beleuchtet werden.

Fig. 3A zeigt eine Lichtquelle, die durch zwei antiparallelgeschaltete Leuchtdioden 42, 43 gebildet ist. Die Verwendung einer solchen Lichtquelle ermöglicht eine Beleuchtung unabhängig von der Stromflußrichtung; wird eine positive elektrische Spannung an den Anschluß 44 angelegt, leuchtet die Leuchtdiode 42 auf, legt man dagegen an den Anschluß 45 eine positive elektrische Spannung angelegt, wird die Leuchtdiode 43 eingeschaltet. Wird in einer Scherkopfausführung gemäß Fig. 3 eine Lichtquelle entsprechend Fig. 3A eingesetzt, wobei die Anschlüsse 44 und 45 mit den elektrischen Leitungen 37 und 38 verbunden werden, und werden Leuchtdioden 42, 43 mit unterschiedlicher Farbe verwendet, so läßt sich mit nur zwei elektrischen Stromzuführungen ein Beleuchtung des Scherkopfes mit zwei verschiedenen Farben realisieren. Hierdurch wird insbesondere der Montageaufwand verringert.

Fig. 4 zeigt den Bewegungsverlauf eines oszillierend angetriebenen Untermessers 3 über 1,5 Schwingungsperioden bzw. 1,5 Kurbel- oder Exzenterumdrehungen. Jedem Zeitpunkt t ist eine bestimmte Winkelstellung des Antriebsmotors zugeordnet. Wird das Untermesser 3 erstmals zum Betriebspunkt 46 angeblitzt, so kann man die Darstellung eines stehenden Untermessers 3 dann erzeugen, wenn der nächste Blitz zum Betriebspunkt 47, also nach einer Schwingungsperiode T erfolgt. Erfolgt dagegen der nächste Blitz zum Betriebspunkt 48, also nach einer Schwingungsperiode T + Δt, so kann virtuell eine "Wanderbewegung" des angetriebenen Untermessers 3 dargestellt werden. Die Geschwindigkeit des "wandernden" virtuellen Bildes ist von der Größe des Δ t abhängig.

Bedingt durch die Sinusbewegung des Untermessers 3, durch die es mindestens zweimal pro Umdrehung jeden Ort seiner Bewegungsbahn überfährt, kann es auch zweimal pro Umdrehung angeblitzt werden, ohne daß es zu einer optisch verschwommenen Darstellung seiner Bewegung kommt. Dies gilt für jede Winkelstellung außer den beiden Extremwerten die pro Umdrehung nur einmal durchfahren werden. Der zeitliche Abstand des zusätzlichen Blitzes vom regulären Blitz ist von der Phasenlage des regulären Blitzes abhängig. In der Mittelstellung ist er genau 1/2T und verkleinert sich in den Extremstellungen bis auf Null, Soll das Untermesser 3 bewegt (wandernd) dargestellt werden, so muß sich die Phasenlage des regulären Blitzes in Bezug auf den momentanen Ort des Untermessers 3 permanent ändern und damit auch der benötigte Zeitabstand. Ein elektronischer Controller kann dies jedoch dann berechnen, wenn ihm als Basis eine bestimmte Lage des Untermessers 3 als Referenz bekannt ist.. Durch einen zusätzlichen Blitz wird eine Verdopplung des eingekoppelten Lichtes erreicht. Auch kann die Phasenlage der Blitze gezielt als Anzeigemittel eingesetzt werden. Soll ein optisch stehendes Bild des Untermessers 3 erzeugt werden, so kann man es zu den Betriebspunkten 46, 49, 47 und 49' anblitzen

Durch den elektronischen Controller kann auch eine Steuerung der (dann variablen) Blitzdauer in der Weise erfolgen, daß bei niedriger Geschwindigkeit des oszillierend angetriebenen Untermessers 3, also nahe der Umkehrpunkte, ein etwas längeres Lichtsignal erzeugt wird als bei höherer Geschwindigkeit. Dadurch wird eine hohe Beleuchtungsleistung ohne die Gefahr des optischen Verschwimmens des für den Benutzer sichtbaren Bildes erreicht. Außerdem kann durch ein Korrelieren des Lichtsignalgenerators mit der Drehzahl des elektrischen Antriebsmotors die Synchronität zur aktuellen Drehzahl bzw. Geschwindigkeit des Schneidsystems erzielt werden.

Fig. 5 zeigt den Zupfkopf 50 eines elektrischen Epilationsgerätes, in welchem ein rotierend angetriebener Epilationszylinder 51 gelagert ist. Am Umfang des Epilationszylinders 51 sind eine Vielzahl von Pinzettenpaaren 52 verteilt angeordnet, welche sich während der Drehbewegung des Epilationszylinders betätigt durch an sich bekannte und der Übersichtlichkeit wegen nicht dargestellte Mittel öffnen und schließen, um dabei Körperhaare zu erfassen, einzuklemmen und auszureißen, wenn der Epilationszylinder 51 über einen zu epilierenden Hautabschnitt geführt wird.

Der Epilationszylinder 51 weist mehrere am Umfang verteilte Lichtleiterstreifen 53 auf, in welche durch eine zeichnerisch nicht dargestellte Lichtquelle Licht eingespeist werden kann. Auch in diesem Falle wird die Lichtquelle stroboskopisch blitzend betrieben, so daß sich bei entsprechender Abstimmung zwischen der Blitzfrequenz der Lichtquelle und der Drehfrequenz des Epilationszylinders 51 ein virtuell stehendes oder sich sehr langsam bewegendes Abbild des Epilationszylinders, einschließlich der Pinzettenpaare, darstellen läßt.

In diesem Falle läßt sich durch den Stroboskopieeffekt beispielsweise auf eine sich dem Ende neigende Batteriekapazität hinweisen, in dem die Blinkfrequenz der Lichtquelle bei maximaler Batteriekapazität um ein bestimmtes Maß abweicht, während es mit abnehmender Batteriekapazität sich allmählich der Drehfrequenz des Epilationszylinders annähert, bis dann bei Erreichen eines Grenzwertes der Kapazität der Batterien die Blinkfrequenz der Drehfrequenz entspricht und somit ein virtuell stehender Epilationszylinder 51 dargestellt ist. Das sich dadurch für den Benutzer virtuell darstellende Bild eines "stehenden" Epilationszylinders signalisiert ihm, daß er demnächst die Batterie auswechseln oder wiederaufladen sollte.

Durch die Beleuchtung des Scherkopfes bzw. des Epilationszylinders kann nicht nur die zu rasierende oder zu epilierende Hautfläche beleuchtet werden, sondern eventuell abgelagerte Schmutzpartikel, Haare oder Haarstaubansammlungen werden dem Benutzer deutlich angezeigt.

Durch die stroboskopische Beleuchtung des Scherkopfes oder des Epilationszylinders läßt sich auf einfache und besonders anschauliche Weise dem Benutzer zu Beginn jedes Einsatzes des Gerätes dessen Einsatzfähigkeit demonstrieren. Hierzu läuft bei jedem Einschalten des Gerätes automatisch folgender Prozeß ab: Zunächst pulsieren die Lichtsignale mit der niedrigsten zugelassenen Frequenz; diese Frequenz wird nun allmählich bis zur höchsten zulässigen Frequenz gesteigert. Ist für den Benutzer während dieses Vorganges einmal ein optisch stehendes Bild eines Scherelementes oder des Epilationszylinders zu sehen, so ist das Gerät zumindest drehzahlmäßig in Ordnung.

## Patentansprüche

1. Elektrisch betriebenes Haarentfernungsgerät, wie Rasierapparat, Haar-/Bartschneidemaschine, Epilationsgerät oder dergleichen, mit einem mit einem Gehäuse verbundenen Arbeitssystem zum Schneiden und/oder Zupfen von Haaren, das mindestens zwei relativ zueinander bewegbare Arbeitselemente (1, 3) aufweist, von denen mindestens eines angetrieben ist, und mit mindestens einer Beleuchtungseinrichtung zum Be- bzw. Durchle chten des Arbeitssystems, **dadurch gekennzeichnet, daß** die Beleuchtungseinrichtung (6) stroboskopisch gepulste Lichtsignale ausstrahlt.

2. Gerät nach Anspruch 1, **dadurch gekennzeichnet, daß** eine Beleuchtungseinrichtung (6) in mindestens einem der Arbeitselemente integriert ist.

3. Gerät nach einem der vorhergehenden Ansprüche, **dadurch gekennzeichnet, daß** die Beleuchtungseinrichtung (6) in mindestens einem bewegten Arbeitselement vorgesehen ist.

4. Gerät nach einem der vorhergehenden Ansprüche, **dadurch gekennzeichnet, daß** die Frequenz der Lichtsignale im Bereich von etwa +/- 20% der Frequenz der Bewegung der Arbeitselemente liegt.

5. Gerät nach einem der vorhergehenden Ansprüche, **dadurch gekennzeichnet, daß** die Beleuchtungseinrichtung mindestens einen Lichtleiter (6) aufweist.

6. Gerät nach einem der vorhergehenden Ansprüche, **dadurch gekennzeichnet, daß** die Beleuchtungseinrichtung aus mindestens einem Lichtleiter (6), welcher an einem relativ zu einem anderen Arbeitselement (3) und/oder zum Gehäuse bewegbaren Arbeitselement angeordnet ist, und aus mindestens einer an einem Gehäuseabschnitt angeordneten Lichtquelle (7), deren Lichtstrahlen in den Lichtleiter einkoppeln, besteht.

7. Gerät nach Anspruch 6, **dadurch gekennzeichnet, daß** die Ankopplung der Lichtstrahlen der Lichtquelle kontaktlos über einen Luftspalt erfolgt.

8. Gerät nach einem der Ansprüche 6 oder 7, **dadurch gekennzeichnet, daß** die Lichtquelle durch mindestens eine Leuchtdiode (42, 43) gebildet ist.

9. Gerät nach einem der vorhergehenden Ansprüche, **dadurch gekennzeichnet, daß** mit der Beleuchtungseinrichtung mindestens zwei unterschiedliche Farben darstellbar sind.

10. Gerät nach einem der vorhergehenden Ansprüche, **dadurch gekennzeichnet, daß** das Arbeitssystem ein Schersystem mit einer Scherfolie (1) und einem relativ zu diesem bewegbaren Untermesser (3) ist.

11. Gerät nach Anspruch 10, **dadurch gekennzeichnet, daß** das Untermesser rotierend angetrieben ist.

12. Gerät nach Anspruch 10, **dadurch gekennzeichnet, daß** das Untermesser translatorisch angetrieben ist.

13. Gerät nach einem der Ansprüche 1 bis 9, **dadurch gekennzeichnet, daß** das Arbeitssystem ein Schersystem mit zwei relativ zu einander bewegbaren Schneidkämmen ist.

14. Gerät nach einem der Ansprüche 1 bis 9, **dadurch gekennzeichnet, daß** das Arbeitssystem ein Epilationssystem mit relativ zu einander bewegbaren Pinzetten (52) ist.

## Claims

1. Electrically operated hair removing device, such as shaver, hair/beard clipper, epilation device or the like, having an operating system - connected to a housing - for clipping and/or plucking hair, which system has at least two operating elements (1, 3) which are movable relative to one another and at least one of which is driven, and having at least one illumination device for illuminating or transilluminating the operating system, **characterized in that** the illumination device (6) emits stroboscopically pulsed light signals.

2. Device according to Claim 1, **characterized in that** an illumination device (6) is integrated in at least one of the operating elements.

3. Device according to one of the preceding claims, **characterized in that** the illumination device (6) is provided in at least one moved operating element.

4. Device according to one of the preceding claims, **characterized in that** the frequency of the light signals lies in the region between approximately +/-20% of the frequency of the movement of the operating elements.

5. Device according to one of the preceding claims, **characterized in that** the illumination device has at least one optical wave guide (6).

6. Device according to one of the preceding claims, **characterized in that** the illumination device comprises at least one optical wave guide (6), which is arranged on one operating element which is movable relative to another operating element (3) and/or to the housing, and at least one light source (7), which is arranged on a housing section and whose light beams couple into the optical wave guide.

7. Device according to Claim 6, **characterized in that** the light beams of the light source are coupled contactlessly via an air gap.

8. Device according to either of Claims 6 and 7, **characterized in that** the light source is formed by at least one light-emitting diode (42, 43).

9. Device according to one of the preceding claims, **characterized in that** at least two different colours can be represented by means of the illumination device.

10. Device according to one of the preceding claims, **characterized in that** the operating system is a clipping system with a clipping foil (1) and a lower blade (3) which is movable relative to said system.

11. Device according to Claim 10, **characterized in that** the lower blade is driven in rotary fashion.

12. Device according to Claim 10, **characterized in that** the lower blade is driven in translatory fashion.

13. Device according to one of Claims 1 to 9, **characterized in that** the operating system is a clipping system with two clipping combs which are movable relative to one another.

14. Device according to one of Claims 1 to 9, **characterized in that** the operating system is an epilation system with tweezers (52) which are movable relative to one another.

## Revendications

1. Appareil électrique pour éliminer les poils, tel qu'un rasoir électrique, une tondeuse à cheveux ou à barbe, un appareil d'épilation ou similaire, comportant un système de travail relié à un boîtier pour couper et/ou pour épiler des poils, qui présente au moins deux éléments de travail (1, 3) mobiles l'un par rapport à l'autre, dont l'un au moins est entraîné, et comportant au moins un système d'éclairage pour éclairer et illuminer le système de travail, **caractérisé en ce que** le dispositif d'éclairage (6) émet des signaux lumineux à impulsions stroboscopiques.

2. Appareil selon la revendication 1, **caractérisé en ce qu'**un système d'éclairage (6) est intégré dans au moins un des éléments de travail.

3. Appareil selon l'une des revendications précédentes, **caractérisé en ce que** le système d'éclairage (6) est prévu dans au moins un élément de travail en mouvement.

4. Appareil selon l'une des revendications précédentes, **caractérisé en ce que** la fréquence des signaux lumineux est dans la plage d'approximativement +/- 20 % de la fréquence du mouvement des éléments de travail.

5. Appareil selon l'une des revendications précédentes, **caractérisé en ce que** le système d'éclairage présente au moins un guide de lumière (6).

6. Appareil selon l'une des revendications précédentes, **caractérisé en ce que** le système d'éclairage est constitué par au moins un guide de lumière (6) qui est agencé sur un élément de travail mobile par rapport à un autre élément de travail (3) et/ou par rapport au boîtier, et par au moins une source lumineuse (7) agencée sur un tronçon de boîtier, dont les rayons lumineux sont injectés dans le guide de lumière.

7. Appareil selon la revendication 6, **caractérisé en ce que** l'injection des rayons lumineux de la source lumineuse a lieu sans contact via un entrefer.

8. Appareil selon l'une ou l'autre des revendications 6 et 7, **caractérisé en ce que** la source lumineuse est formée par au moins une diode électroluminescente (42, 43).

9. Appareil selon l'une des revendications précédentes, **caractérisé en ce que** le système d'éclairage permet de représenter au moins deux couleurs différentes.

10. Appareil selon l'une des revendications précédentes, **caractérisé en ce que** le système de travail est un système de rasage avec une feuille de rasage (1) et une lame inférieure mobile par rapport à celle-ci.

11. Appareil selon la revendication 10, **caractérisé en ce que** la lame inférieure est entraînée en rotation.

12. Appareil selon la revendication 10, **caractérisé en ce que** la lame inférieure est entraînée en translation.

13. Appareil selon l'une des revendications 1 à 9, **caractérisé en ce que** le système de travail est un système de rasage avec deux peignes de coupe mobiles l'un par rapport à l'autre.

14. Appareil selon l'une des revendications 1 à 9, **caractérisé en ce que** le système de travail est un système d'épilation avec deux pincettes (52) mobiles l'une par rapport à l'autre.
